# EUROPÄISCHE PATENTSCHRIFT

(11) **EP 2 320 758 B1**
(45) Veröffentlichungstag und Bekanntmachung des Hinweises auf die Patenterteilung: **21.11.2012**
(21) Anmeldenummer: 09776543.2
(22) Anmeldetag: 17.04.2009
(51) Int. Cl.: A41D 31/00, A41D 31/02, B32B 27/12, A41D 13/02

(54) **SCHUTZBEKLEIDUNG SOWIE VERFAHREN ZU IHRER HERSTELLUNG**
PROTECTIVE CLOTHING AND METHOD FOR ITS PRODUCTION
VÊTEMENT DE PROTECTION AINSI QUE SON PROCÉDÉ DE FABRICATION

(30) Priorität: 03.09.2008 DE 102008045535
(43) Veröffentlichungstag der Anmeldung: 18.05.2011
(73) Patentinhaber: Häse, Harald, 69221 Dossenheim (DE)
(72) Erfinder: Häse, Harald, 69221 Dossenheim (DE)
(74) Vertreter: Hörschler, Wolfram Johannes
(86) Internationale Anmeldenummer: PCT/EP2009/002804
(87) Internationale Veröffentlichungsnummer: WO 2010/025783

(56) Entgegenhaltungen:
- DE-A1- 2 813 489
- DE-A1- 10 224 860
- GB-A- 2 414 960
- US-A- 4 502 153
- US-A- 4 998 296
- US-A1- 2001 008 027
- US-A1- 2005 251 900

## Beschreibung

Die Erfindung betrifft eine Schutzbekleidung zum Schutz vor Kälte, Wärme, Regen und/oder Wind, die über die bereits getragene Bekleidung gezogen werden kann. Weiterhin betrifft die Erfindung ein Verfahren zur Herstellung der Schutzbekleidung.

Tätigkeiten in der freien Natur werden häufig unter Wetterbedingungen gestartet, die keine Wetterschutzbekleidung erfordern. Insbesondere bei länger andauernden Tätigkeiten, zum Beispiel bei Wanderungen, beim Rad fahren, Bergsteigen oder ähnlichen Aktivitäten können im Verlauf der Aktivität Wetteränderungen auftreten, die das Anlegen einer geeigneten Schutzbekleidung erforderlich machen. So ist es zum Beispiel insbesondere in gebirgigen Gegenden möglich, dass plötzliche Regenschauer oder Temperaturstürze auftreten. Insbesondere bei Temperaturstürzen, d.h. bei einer starken Temperaturabnahme, ist es erforderlich, Schutzbekleidung anzulegen, die ein Auskühlen des Körpers verhindert.

Derzeit eingesetzte Notfall-Wetterschutzbekleidung kann von den die Tätigkeit durchführenden Personen zum Beispiel vollständig in einem Rucksack mitgeführt werden oder es wird eine unvollständige Schutzausrüstung um die Hüfte getragen. Insbesondere bei der Durchführung von sportlichen Aktivitäten, zum Beispiel bei Bergläufen, wird jedoch üblicherweise kein Rucksack mitgeführt. Auch gibt es andere Tätigkeiten, die es nicht erlauben, einen Rucksack mitzuführen. In diesem Fall ist es notwendig, die Schutzausrüstung um die Hüfte zu tragen. Nachteil der Schutzausrüstung, die um die Hüfte getragen wird, ist, dass diese aufgrund ihrer Unvollständigkeit nur einen partiellen Schutz für den menschlichen Körper bieten kann. Im Allgemeinen werden durch die unvollständige Schutzausrüstung Beine, Hände und Füße nicht geschützt.

Das Mitführen der vollständigen Schutzausrüstung, wenn kein Rucksack getragen wird, ist insbesondere aufgrund des großen Volumens der bekannten Notfall-Wetterschutzbekleidung nicht möglich. Zudem ist vielfach, insbesondere bei Durchführung von sportlichen Aktivitäten wie Bergläufen, das Gewicht der derzeitig bekannten Schutzbekleidung zu hoch.

Aufgrund des großen Volumens der Notfall-Wetterschutzbekleidung, wie sie aus dem Stand der Technik bekannt ist, ist es auch für Rettungsdienste nicht möglich, insbesondere bei Veranstaltungen mit vielen Teilnehmern, eine ausreichend große Menge an Schutzbekleidungssätzen mitzuführen. Eine derartige schutzbekeridung ist aus der US 4502153 bekannt

Aufgabe der vorliegenden Erfindung ist es daher, eine Schutzbekleidung bereitzustellen, die ein geringes Gewicht und ein kleines Volumen aufweist, so dass diese auf einfache Weise Platz sparend mitgeführt werden kann. Weiterhin ist Aufgabe der Erfindung ein Verfahrung zur Herstellung der Schutzbekleidung bereitzustellen.

Gelöst wird die Aufgabe durch eine Schutzbekleidung gemäss anspruch 1 Schutz vor Kälte, Wärme, Regen und/oder Wind, die über die bereits getragene Bekleidung gezogen werden kann, wobei die Schutzbekleidung aus einem Materialschichtverbund gefertigt ist, der eine Schicht aus einem im Wesentlichen wasserundurchlässigen Material umfasst, die auf einer Seite mit einem Material, durch das ein Luftpolster erzeugt werden kann, und auf der anderen Seite mit einem Material, das Wärmestrahlung reflektiert, beschichtet ist.

Als Schutzbekleidung im Sinne der vorliegenden Erfindung wird eine Schutzbekleidung verstanden, die zumindest Teile des menschlichen Körpers an Rumpf und Extremitäten vor Kälte, Wärme, Regen und/oder Wind über einen sinnvollen Zeitraum schützt. Als sinnvoller Zeitraum wird die Zeit verstanden, die durchschnittlich benötigt wird, um aus eigener Kraft einen Unterstand zu erreichen oder Hilfe herbeizuholen.

Durch die Verwendung eines Materialschichtverbundes, der eine Schicht aus einem im Wesentlichen wasserundurchlässigen Material umfasst, wird vermieden, dass Feuchtigkeit von außen eindringen kann. Hierdurch eignet sich die Schutzbekleidung zum Beispiel als Regenschutz oder auch als Schutz bei Schnee. Durch die Beschichtung mit einem Material, durch das ein Luftpolster erzeugt werden kann, wird eine Isolationsschicht erzielt, da Luft isolierend wirkt. Hierdurch wird ein schnelles Auskühlen des Körpers vermieden. Im umgekehrten Fall kann auch bei Einsatz der Schutzbekleidung bei großer Hitze ein Überhitzen des Körpers durch die Isolationsschicht vermieden werden. Auch die Beschichtung mit dem Material, das Wärmestrahlung reflektiert, sorgt für einen ausgeglichenen Wärmehaushalt und so für ein angenehmes Körperklima innerhalb der Schutzbekleidung. Durch das Material, das Wärmestrahlung reflektiert, wird insbesondere ein Aufheizen des Körpers der Person, die den Schutzanzug trägt, verhindert bzw. verlangsamt.

Um neben Rumpf und Beinen auch Kopf, Hände und Füße zu schützen, ist es bevorzugt, wenn die Schutzkleidung auch einen Kopfschutz, Handschuhe und Schuhstulpen oder Überschuhe umfasst. Der Kopfschutz, die Handschuhe und die Schuhstulpen oder die Überschuhe sind dabei vorzugsweise aus dem gleichen Material gefertigt wie die übrige Schutzbekleidung auch. Üblicherweise sind auch Kopfschutz, Handschuhe und Schuhstulpen oder Überschuhe zusammen mit der übrigen Schutzbekleidung verpackt, so dass immer die gesamte Schutzbekleidung mitgeführt wird und es nicht möglich ist, nur Teile der Schutzbekleidung mitzuführen. Hierdurch wird ein Schutz des gesamten Körpers sichergestellt. Jedoch kann es in Abhängigkeit vom Einsatzzweck auch gewünscht sein, nur Teile der Schutzbekleidung, beispielsweise nur eine Jacke oder nur eine Hose, mitzufiihren. In diesem Fall enthält die Schutzbekleidung nur die für den Einsatzzweck benötigten Teile.

Um einen Schutz des gesamten Körpers zu erzielen und insbesondere zu vermeiden, dass beispielsweise an Verbindungsstellen Kälte oder Nässe eindringen kann, ist es besonders bevorzugt, dass die Schutzkleidung in Form eines Overalls ausgebildet ist. Durch das Ausbilden der Schutzkleidung in Form eines Overalls wird vermieden, dass mehrere Teile angelegt werden müssen und beispielsweise Spalten oder Ritzen zwischen zwei Bekleidungsteilen entstehen. Das Verschließen des Overalls nach dem Anlegen erfolgt durch ein übliches, dem Fachmann bekanntes Verfahren. So ist es zum Beispiel möglich, den Overall mit einem Reißverschluss oder einem Klettverschluss zu versehen, um diesen zu verschließen. Bevorzugt wird ein Klettverschluss eingesetzt, da dieser keine metallischen Teile enthält, die beispielsweise das Material der Schutzbekleidung oder der Verpackung beschädigen können. Zudem ist ein Klettverschluss im Allgemeinen leichter als ein Reißverschluss, so dass hierdurch ebenfalls Gewicht eingespart werden kann.

In einer besonders bevorzugten Ausführungsform ist die gesamte Schutzbekleidung einteilig ausgebildet, wobei auch Kopfschutz, Handschuhe und Schuhstulpen bzw. Überschuhe mit dem Overall verbunden sind. Um ein Anlegen der Schutzbekleidung zu ermöglichen, auch ohne zunächst die Schuhe auszuziehen, ist es in diesem Fall zum Beispiel möglich, im Bereich der Knöchel und Waden einen Schlitz im Hosenbein vorzusehen, der ebenfalls durch einen Klettverschluss oder einen Reißverschluss nach dem Anlegen der Kleidung verschlossen werden kann. Durch den Schlitz lässt sich ein größerer Öffnungsquerschnitt des Hosenbeins erzielen, so dass auch ein Anlegen mit Schuhen möglich ist, Alternativ ist es jedoch auch möglich, die Hosenbeine zum Beispiel ausreichend weit zu gestalten, um die Schutzbekleidung auch ohne das vorherige Ausziehen von Schuhen anlegen zu können. Alternativ ist es jedoch, abhängig vom Einsatzzweck der Schutzbekleidung aus möglich, die Schutzbekleidung zwei- oder mehrteilig auszuführen. So kann die Schutzbekleidung zum Beispiel auch eine Jacke und eine Hose umfassen. Auch ist es möglich, dass die Schutzbekleidung nur eine Jacke oder nur eine Hose umfasst.

Die Schicht aus dem im Wesentlichen wasserundurchlässigen Material ist vorzugsweise eine Folie aus einem Polymermaterial oder eine atmungsaktive Membran. Wenn die Schicht aus dem im Wesentlichen wasserundurchlässigen Material eine Folie aus einem Polymermaterial ist, so eignet sich jedes beliebige thermoplastische oder duroplastische Polymer, das hinreichend flexibel ist bei den Temperaturen, bei denen die Schutzbekleidung eingesetzt wird.

Bevorzugt ist das Polymermaterial ein Thermoplast. Insbesondere werden solche Thermoplaste eingesetzt, die eine für die Anwendung als Schutzbekleidung ausreichend große Zähigkeit aufweisen.

Geeignete Polymere sind zum Beispiel Polyolefine, insbesondere Polyethylen und Polypropylen, Polyester, beispielsweise Polyethylentherephtalat (PET) oder Polyamide sowie Mischungen daraus.

Wenn die Schicht aus dem im Wesentlichen wasserundurchlässigen Material eine atmungsaktive Membran ist, so eignet sich zum Beispiel eine Membran aus Polytetrafluorethylen (PTFE). Diese wird üblicherweise auf eine Schicht aus einem Polyester oder Polyamid laminiert. Derartige atmungsaktive Membranen sind zum Beispiel Gore-Tex® der Firma W.E. Gore & Associates. Alternativ ist es jedoch zum Beispiel auch möglich, als atmungsaktive Membran eine hydrophobe Membran einzusetzen, in die hydrophile Molekülbausteine eingebaut sind. So können zum Beispiel in Grundfasern aus Polyester Sauerstoffbrücken eingebaut werden. Eine derartige Membran ist beispielsweise unter dem Handelnamen Sympatex® der Sympatex Technologies GmbH erhältlich.

Um einen hinreichend großen Tragekomfort zu gewährleisten und ein niedriges Gewicht der Schutzbekleidung zu erzielen, ist es bevorzugt, wenn die Schicht aus dem im Wesentlichen wasser-undurchlässigen Material, d.h. die Folie aus dem Polymermaterial oder die atmungsaktive Membran eine Dicke im Bereich von 0,005 bis 0,02 mm aufweist. Insbesondere ist es bevorzugt, wenn die Folie aus dem Polymermaterial oder die atmungsaktive Membran eine Dicke im Bereich von 0,008 bis 0,015 mm aufweist.

Das Material, das Wärmestrahlung reflektiert, und mit dem die Schicht aus dem im Wesentlichen wasserundurchlässigen Material beschichtet ist, enthält vorzugsweise ein Metall, das ausgewählt ist aus der Gruppe bestehend aus Magnesium, Titan, Vanadium, Chrom, Eisen, Nickel, Kupfer, Zink und Legierungen sowie Mischungen daraus. Besonders bevorzugt als Material, das die Wärmestrahlung reflektiert ist Aluminium.

Um einen hinreichend großen Tragekomfort der Schutzbekleidung beizubehalten und das Gewicht durch die Beschichtung mit dem Material, das Wärmestrahlung reflektiert, nicht zu stark zu vergrößern, ist es bevorzugt, wenn die Dicke der Schicht aus dem Material, das Wärmestrahlung reflektiert, im Bereich von 0,1 bis 10 µm liegt. Besonders bevorzugt ist es, wenn die Dicke der Schicht aus dem Material, das Wärmestrahlung reflektiert, im Bereich von 0,2 bis 1 µm liegt.

Als Material, durch das ein Luftpolster erzeugt werden kann, kann zunächst jedes beliebige geeignete, dem Fachmann bekannte Material eingesetzt werden. Bevorzugt ist das Material, durch das ein Luftpolster erzeugt werden kann, ein Vlies oder ein Vliesstoff. Das Vlies bzw. der Vliesstoff wird vorzugsweise hergestellt aus mineralischen Fasern, tierischen Fasern, pflanzlichen Fasern, chemischen Fasern oder Mischungen daraus. Besonders bevorzugt sind chemische Fasern aus Polyamid, Polyester, Polyvinylchlorid, Polypropylen, Polyphenylensulfid, Polyacrylnitril, Polyimid, Polytetrafluorethylen, Aramiden oder Polyamidimid oder Mischungen daraus sowie Copolymere der korrespondierenden Monomereinheiten. Ganz besonders geeignet sind Polyester, insbesondere Polyethylenterephthalat, das zum Beispiel als HO503 von der Firma Freudenberg vertrieben wird.

Das Vlies, das auf die Schicht aus im Wesentlichen wasserundurchlässigem Material aufgebracht ist, weist eine Dicke im Bereich von 2 bis 15 mm und eine Dichte im Bereich von 30 bis 150 g/m² auf. Besonders bevorzugt weist das Vlies eine Dicke im Bereich von 6 bis 10 mm und eine Dichte im Bereich von 60 bis 90 g/m² auf. Die Dichte ist dabei als Flächengewicht angegeben und bezieht sich jeweils auf die Dicke des Vlieses bzw. des Vliesstoffes.

Für eine gute Handhabbarkeit und ein geringes Packvolumen der Schutzbekleidung ist es insbesondere vorteilhaft, wenn die Schutzbekleidung in einer luftdichten Folie verpackt ist und die Verpackung evakuiert ist. Durch das Evakuieren der Verpackung wird eine Volumenreduktion erzielt, wodurch sich das Volumen der Schutzbekleidung um mehr als 50% im Vergleich zum Zustand, in dem die Schutzausrüstung zusammengelegt und nicht verpackt und evakuiert ist, verkleinert werden kann. Auf diese Weise ist es möglich, die Schutzbekleidung in einer zum Vergleich der Technik sehr viel kleineren Verpackung mitzuführen. So ist es zum Beispiel Rettungsdiensten möglich, bei gleicher Ladekapazität eine sehr viel größere Anzahl an Schutzbekleidungen mitzuführen. Auch für eine Person, die eine Aktivität im Freien durchführt, ist es auf diese Weise möglich, Platz sparend eine Schutzbekleidung mitzuführen. So kann zum Beispiel eine vollständige Schutzbekleidung als Bauchgurt um die Hüfte getragen werden. Es ist nicht mehr notwendig, extra für die Schutzbekleidung einen Rucksack mitzuführen. Auch wenn ein Rucksack mitgeführt wird, nimmt die Schutzbekleidung ein sehr viel geringeres Volumen ein, so dass zum Beispiel ein Rucksack mit geringerem Volumen ausreichend ist.

Als Material für die Verpackung eignet sich insbesondere eine luftdichte Folie. Als Material für die luftdichte Folie kann dabei jedes beliebige, dem Fachmann bekannte Material verwendet werden. Insbesondere ist es vorteilhaft, als Material für die luftdichte Folie ein Polymer zu verwenden. Geeignete Polymere, aus denen die luftdichte Folie hergestellt werden kann, sind zum Beispiel Polyolefine, Polyether oder Polyamide. Besonders bevorzugt werden Polyolefine, insbesondere Polyethylen, als Material für die luftdichte Folie eingesetzt. Das Material für die Folie kann zusätzlich beschichtet sein. Jedoch ist eine Beschichtung des Materials für die Verpackung der Schutzbekleidung nicht erforderlich. Die Dicke der Folie, aus der die Verpackung gefertigt ist, liegt vorzugsweise im Bereich von 0,01 bis 0,05 mm, insbesondere im Bereich von 0,01 bis 0,025 mm.

Neben einer separaten Folie, in die die Schutzbekleidung verpackt ist, ist es alternativ zum Beispiel auch möglich, dass die Verpackung eine Tasche der Schutzbekleidung ist und mit der Schutzbekleidung fest verbunden ist. Insbesondere wenn das Material der Verpackung eine Tasche der Schutzbekleidung bildet, ist es vorteilhaft, eine Sollbruchstelle vorzusehen, an der die Verpackung geöffnet werden kann, um die Schutzbekleidung beim Öffnen nicht zu beschädigen. Alternativ ist es jedoch auch möglich, dass das Material der Verpackung fest mit der Schutzbekleidung verbunden ist, jedoch nach dem Auspacken keine Funktion verfüllt. Bevorzugt ist es jedoch, dass das Material der Verpackung nicht mit der Schutzbekleidung verbunden ist.

Durch die bevorzugte einteilige Ausgestaltung der Schutzbekleidung ist ein schnelles Anlegen möglich.

Durch die Verwendung einer luftdichten Folie ist es möglich, die Schutzbekleidung ohne Werkzeug aus der Verpackung zu entnehmen. Auch kann die Schutzbekleidung, wenn diese rechtzeitig angelegt wird, ohne fremde Hilfe übergezogen werden.

Zusätzlich zum Einsatz für Rettungskräfte oder bei Aktivitäten im Freien, beispielsweise Bergsteigen oder Wandern, kann die Schutzbekleidung auch in Kraftfahrzeugen mitgeführt werden. So kann zum Beispiel bei einem Heizungsausfall, insbesondere bei einer ungeplaneten Fahrtunterbrechung, beispielsweise einer Panne oder einem Stau, eine kritische Situation mit der erfindungsgemäßen Schutzbekleidung vermieden werden. Derzeit üblicher Schutz wie das Mitführen von Schlafsäcken oder zusätzlicher warmer Bekleidung erfordert insbesondere für mehrere Personen viel Platz. Durch die erfindungsgemäße Schutzbekleidung kann viel Platz eingespart werden, der dann für andere Zwecke zur Verfügung steht.

Die Erfindung betrifft weiterhin ein Verfahren zur Herstellung einer zum Transport verpackten Schutzbekleidung, welches folgende Schritte umfasst:
(a) Beschichten eines im Wesentlichen wasserundurchlässigen Materials auf einer Seite mit einem Material, das Wärmestrahlung reflektiert, und auf der anderen Seite mit einem Material, durch das ein Luftpolster erzeugt werden kann,
(b) Zuschneiden des beschichteten, im Wesentlichen wasserundurchlässigen Materials und Verbinden der Zuschnitte zur Schutzbekleidung,
(c) Verpacken der Schutzbekleidung mit einem luftundurchlässigen Material,
(d) Evakuieren der durch das Verpacken in Schritt (c) erzeugten und die Schutzkleidung enthaltenden Verpackung.

Das Beschichten des im Wesentlichen wasserundurchlässigen Materials mit dem Material, das Wärmestrahlung reflektiert, kann durch jedes beliebige, dem Fachmann bekannte Verfahren erfolgen. Da es bevorzugt ist, eine sehr dünne Schicht aus dem Material, das Wärmestrahlung reflektiert, auf das im Wesentlichen wasserundurchlässige Material aufzubringen, wird das Material, das Wärmestrahlung reflektiert, vorzugsweise durch Vakuum-Verdampfen, ein Sol-Gel-Verfahren oder ein Magnetron Sputtering Verfahren aufgebracht oder durch einen Lack aufgedruckt.

Vakuum-Verfahren sind insbesondere PVD-Verfahren (Physical Vapor Deposition) und CVD-Verfahren (Chemical Vapor Deposition). Durch diese Verfahren können Beschichtungen mit einer Dicke von nur wenigen Atomlagen hergestellt werden.

Bei Sol-Gel-Verfahren wird ein in einem Lösungsmittel fein dispergiertes Ausgangsmaterial auf das zu beschichtende im Wesentlichen wasserundurchlässige Material aufgebracht. Aus den Ausgangsmaterialien bilden sich zunächst Feststoffpartikel, die in Dispersionsmittel kolloidal verteilt sind. Diese können sich vernetzen und kondensieren zu einem Gel. Hieraus wird die Beschichtung entwickelt. Beschichtungen, die durch ein Sol-Gel-Verfahren hergestellt werden, weisen im Allgemeinen eine größere Dicke auf als Beschichtungen, die durch Vakuum-Verdampfen hergestellt werden.

Besonders bevorzugt wird jedoch zum Beschichten des im Wesentlichen wasserundurchlässigen Materials mit dem Material, das Wärmestrahlung reflektiert, ein Magnetron Sputtering Verfahren eingesetzt. Beim Magnetron Sputtering Verfahren wird das aufzubringende Material im Vakuum durch ein Plasma zerstäubt und lagert sich als Film an dem Trägermaterial an.

Das Material, durch das ein Luftpolster erzeugt werden kann, wird vorzugsweise durch ein beliebiges, dem Fachmann bekanntes Laminierverfahren auf das im Wesentlichen wasserundurchlässige Material aufgebracht. Das Verbinden erfolgt zum Beispiel durch Verwendung von Klebstoffen, beispielsweise Sprühkleber oder eine Klebeauflage oder durch thermisches Verbinden. Das thermische Verbinden ist insbesondere möglich, wenn sowohl das Material, das im Wesentlichen wasserundurchlässig ist als auch das Material, durch das ein Luftpolster erzeugt werden kann, ein Thermoplast ist. Durch Wärmeeinwirkung kann dieser anschmelzen und so eine Verbindung hergestellt werden.

Das Zuschneiden des beschichteten, im Wesentlichen wasserundurchlässigen Materials erfolgt durch ein beliebiges, dem Fachmann bekanntes Verfahren. So können zum Zuschneiden zum Beispiel Scheren, Messer oder Schneidstempel eingesetzt werden.

Das Verbinden der Zuschnitte erfolgt ebenfalls durch ein beliebiges, dem Fachmann bekanntes Verfahren. Das Verbinden kann zum Beispiel durch Nähen oder Kleben erfolgen. Besonders bevorzugt ist es, insbesondere wenn das Material, das im Wesentlichen wasserundurchlässig ist, ein Thermoplast ist, wenn das Verbinden der Zuschnitte zur Herstellung der Schutzbekleidung in Schritt (b) ein Schweißverfahren umfasst. Das Schweißverfahren kann dabei zusätzlich zum Vernähen oder Verkleben der Verbindungsstellen eingesetzt werden oder als einziges Verbindungsverfahren der Zuschnitte. Durch den Einsatz des Schweißverfahrens werden Verbindungen zwischen den einzelnen Zuschnitten erzielt, die winddicht und wasserdicht sind.

Um die Verpackung aus luftundurchlässigem Material nach dem Verpacken der Schutzkleidung evakuieren zu können, wird die Verpackung luftdicht verschlossen. Das Verschließen der Verpackung erfolgt hierbei ebenfalls vorzugsweise durch ein Klebverfahren oder ein Schweißverfahren, insbesondere durch ein Schweißverfahren. Durch das Verschließen der Verpackung mit einem Schweißverfahren wird eine luftdichte Verbindung erzielt, so dass die Verpackung evakuiert werden kann und auch über einen längeren Lagerungszeitraum keine Luft in die Verpackung eindringt und so das Volumen der Verpackung vergrößert. Schweißverfahren lassen sich insbesondere für thermoplastische Polymere verwenden, so dass das Material für die Verpackung vorzugsweise ein Thermoplast ist.

Das Schweißverfahren zum Verbinden der Zuschnitte zur Herstellung der Schutzbekleidung und zum Verschließen der Verpackung kann ein beliebiges, dem Fachmann bekanntes Schweißverfahren sein, wie es für Thermoplaste eingesetzt wird. So können zum Beispiel Heizelement-Schweißverfahren, Warmgas-Schweißverfahren, Ultraschall-Schweißverfahren und Hochfrequenz-Schweißverfahren eingesetzt werden.

Auch das Evakuieren der Verpackung erfolgt durch ein beliebiges, dem Fachmann bekanntes Verfahren. In Abhängigkeit vom eingesetzten Verfahren zum Evakuieren der Verpackung ist es auch möglich, dass die Verpackung zunächst evakuiert und erst nach dem Evakuieren durch ein Schweißverfahren verschlossen wird.

## Patentansprüche

1. Schutzbekleidung zum Schutz vor Kälte, Wärme, Regen und/oder Wind, die über die bereits getragene Bekleidung gezogen werden kann, wobei die Schutzkleidung aus einem Materialschichtverbund gefertigt ist, der eine Schicht aus einem im Wesentlichen wasserundurchlässigen Material umfasst, die auf einer Seite mit einem Material, durch das ein Luftpolster erzeugt werden kann, und auf der anderen Seite mit einem Material, das Wärmestrahlung reflektiert, beschichtet ist, **dadurch gekennzeichnet, dass** das Material, das ein Luftpolster erzeugen kann ein Vlies ist, das bevorzugt aus einem Material gefertigt ist, das ausgewählt ist aus der Gruppe bestehend aus mineralischen Fasern, tierischen Fasern, pflanzlichen Fasern, chemischen Fasern sowie Mischungen daraus, wobei das Vlies eine Dicke im Bereich von 2 bis 15 mm und eine Dichte im Bereich von 30 bis 150 g/m² aufweist.

2. Schutzbekleidung gemäß Anspruch 1, **dadurch gekennzeichnet, dass** die Schutzkleidung Kopfschutz, Handschuhe und Schuhstulpen oder Überschuhe umfasst.

3. Schutzbekleidung gemäß Anspruch 1 oder 2, **dadurch gekennzeichnet, dass** die Schutzkleidung in Form eines Overalls ausgebildet ist.

4. Schutzbekleidung gemäß Anspruch loder 2, **dadurch gekennzeichnet, dass** die Schutzbekleidung eine Jacke und/oder eine Hose umfasst.

5. Schutzbekleidung gemäß einem der Ansprüche 1 bis 4, **dadurch gekennzeichnet, dass** die Schutzkleidung einteilig ausgebildet ist, wobei auch Kopfschutz, Handschuhe und Schuhstulpen bzw. Überschuhe mit dem Overall verbunden sind.

6. Schutzbekleidung gemäß einem der Ansprüche 1 bis 5, **dadurch gekennzeichnet, dass** die Schicht aus dem im Wesentlichen wasserundurchlässigen Material eine Folie aus einem Polymermaterial oder eine atmungsaktive Membran ist, wobei das Polymermaterial vorzugsweise ausgewählt ist aus der Gruppe bestehend aus Polyolefin, Polyester, Polyamid, sowie Mischungen daraus.

7. Schutzbekleidung gemäß Anspruch 6, **dadurch gekennzeichnet, dass** die Folie aus dem Polymermaterial oder die atmungsaktive Membran eine Dicke im Bereich von 0,005 bis 0,02 mm aufweist.

8. Schutzbekleidung gemäß einem der Ansprüche 1 bis 7, **dadurch gekennzeichnet, dass** das Material, das Wärmestrahlung reflektiert, ein Metall enthält, das ausgewählt ist aus der Gruppe bestehend aus Magnesium, Titan, Vanadium, Chrom, Eisen, Nickel, Kupfer, Zink und Legierungen sowie Mischungen daraus.

9. Schutzbekleidung gemäß einem der Ansprüche 1 bis 8, **dadurch gekennzeichnet, dass** die Dicke der Schicht aus dem Material, das Wärmestrahlung reflektiert, im Bereich von 1 bis 10 µm liegt.

10. Schutzbekleidung gemäß einem der Ansprüche 1 bis 9, **dadurch gekennzeichnet, dass** die Schutzbekleidung in einer luftdichten Folie verpackt ist und die Verpackung evakuiert ist.

11. Schutzbekleidung gemäß Anspruch 10, **dadurch gekennzeichnet, dass** die luftdichte Folie eine Polyolefinfolie, insbesondere eine Polyethylenfolie mit einer Dicke im Bereich von 0,01 bis 0,05 mm ist.

12. Verfahren zur Herstellung einer zum Transport verpackten Schutzbekleidung gemäß einem der Ansprüche 1 bis 11, folgende Schritte umfassend:
(a) Beschichten eines im Wesentlichen wasserundurchlässigen Materials auf einer Seite mit einem Material, das Wärmestrahlung reflektiert, und auf der anderen Seite mit einem Material, durch das ein Luftpolster erzeugt werden kann,
(b) Zuschneiden des beschichteten, im Wesentlichen wasserundurchlässigen Materials und Verbinden der Zuschnitte zur Schutzbekleidung,
(c) Verpacken der Schutzkleidung mit einem luftundurchlässigen Material,
(d) Evakuieren der durch das Verpacken in Schritt (c) erzeugten und die Schutzkleidung enthaltenden Verpackung.

13. Verfahren gemäß Anspruch 12, **dadurch gekennzeichnet, dass** das Beschichten des im Wesentlichen wasserundurchlässigen Materials mit dem Material, das Wärmestrahlung reflektiert, durch Vakuum-Verdampfen, ein Sol-Gel-Verfahren oder ein Magnetron Sputtering Verfahren oder durch Aufdrucken eines Lackes erfolgt.

14. Verfahren gemäß Anspruch 12 oder 13, **dadurch gekennzeichnet, dass** das Material, durch das ein Luftpolster erzeugt werden kann, durch ein Laminierverfahren auf das im Wesentlichen wasserundurchlässige Material aufgebracht wird.

15. Verfahren gemäß einem der Ansprüche 12 bis 14, **dadurch gekennzeichnet, dass** das Verbinden der Zuschnitte zur Herstellung der Schutzbekleidung in Schritt (b) ein Schweißverfahren umfasst.

## Claims

1. Protective clothing for providing protection from cold, heat, rain and/or wind, which can be pulled over the clothing already being worn, the protective clothing being produced from a multilayer material composite, which comprises a layer of a substantially water-impermeable material which is coated on one side with a material by which an air cushion can be created and on the other side with a material which reflects thermal radiation, **characterized in that** the material which can create an air cushion is a nonwoven, which is preferably produced from a material selected from the group consisting of mineral fibres, animal fibres, vegetable fibres, synthetic fibres and mixtures thereof, the nonwoven having a thickness in the range from 2 to 15 mm and a density in the range from 30 to 150 g/m²

2. Protective clothing according to Claim 1, **characterized in that** the protective clothing comprises head protection, gloves and shoe covers or overshoes.

3. Protective clothing according to Claim 1 or 2, **characterized in that** the protective clothing takes the form of overalls.

4. Protective clothing according to Claim 1 or 2, **characterized in that** the protective clothing comprises a jacket and/or trousers.

5. Protective clothing according to one of Claims 1 to 4, **characterized in that** the protective clothing is of a one-part form, the head protection, gloves and shoe covers or overshoes also being joined to the overalls.

6. Protective clothing according to one of Claims 1 to 5, **characterized in that** the layer of the substantially water-impermeable material is a film of a polymer material or a breathable membrane, the polymer material preferably being selected from the group consisting of polyolefin, polyester, polyamide and mixtures thereof.

7. Protective clothing according to Claim 6, **characterized in that** the film of the polymer material or the breathable membrane has a thickness in the range from 0.005 to 0.02 mm.

8. Protective clothing according to one of Claims 1 to 7, **characterized in that** the material which reflects thermal radiation comprises a metal selected from the group consisting of magnesium, titanium, vanadium, chromium, iron, nickel, copper, zinc and alloys and mixtures thereof.

9. Protective clothing according to one of Claims 1 to 8, **characterized in that** the thickness of the layer of the material which reflects thermal radiation lies in the range from 1 to 10 µm.

10. Protective clothing according to one of Claims 1 to 9, **characterized in that** the protective clothing is packed in an airtight film and the packaging is evacuated.

11. Protective clothing according to Claim 10, **characterized in that** the airtight film is a polyolefin film, in particular a polyethylene film, with a thickness in the range from 0.01 to 0.05 mm.

12. Method for producing transportably packed protective clothing according to one of Claims 1 to 11, comprising the following steps:
(a) coating a substantially water-impermeable material on one side with a material which reflects thermal radiation and on the other side with a material by which an air cushion can be created,
(b) cutting to size the coated, substantially water-impermeable material and joining the cut-to-size pieces to form the protective clothing,
(c) packing the protective clothing with an air-impermeable material,
(d) evacuating the pack created by the packing in step (c) and containing the protective clothing.

13. Method according to Claim 12, **characterized in that** the coating of the substantially water-impermeable material with the material which reflects thermal radiation is performed by vacuum evaporation, a sol gel process or a magnetron sputtering process or by printing on a coating.

14. Method according to Claim 12 or 13, **characterized in that** the material by which an air cushion can be created is applied to the substantially water-impermeable material by a laminating process.

15. Method according to one of Claims 12 to 14, **characterized in that** the joining of the cut-to-size pieces to produce the protective clothing in step (b) comprises a welding process.

## Revendications

1. Vêtement de protection contre le froid, la chaleur, la pluie et/ou le vent, qui peut être enfilé par-dessus les vêtements déjà portés, le vêtement de protection étant fabriqué en un assemblage de couches de matériau qui comprend une couche en un matériau essentiellement imperméable à l'eau, qui est revêtu d'un côté avec un matériau par le biais duquel un coussin d'air peut être produit, et de l'autre côté avec un matériau qui réfléchit les rayonnements thermiques, **caractérisé en ce que** le matériau qui peut produire un coussin d'air est un non tissé, qui est de préférence fabriqué en un matériau sélectionné parmi le groupe constitué de fibres minérales, de fibres animales, de fibres végétales, de fibres chimiques ainsi que de mélanges de celles-ci, le non tissé présentant une épaisseur de l'ordre de 2 à 15 mm et une densité de l'ordre de 30 à 150 g/m²

2. Vêtement de protection selon la revendication 1, **caractérisé en ce que** le vêtement de protection comprend une protection pour la tête, des gants et des surbottes ou des surchaussures isolantes.

3. Vêtement de protection selon la revendication 1 ou 2, **caractérisé en ce que** le vêtement de protection est réalisé sous forme de combinaison.

4. Vêtement de protection selon la revendication 1 ou 2, **caractérisé en ce que** le vêtement de protection comprend une veste et/ou un pantalon.

5. Vêtement de protection selon l'une quelconque des revendications 1 à 4, **caractérisé en ce que** le vêtement de protection est réalisé d'une seule pièce, une protection pour la tête, des gants et des surbottes ou des surchaussures isolantes pouvant aussi être assemblés à la combinaison.

6. Vêtement de protection selon l'une quelconque des revendications 1 à 5, **caractérisé en ce que** la couche constituée du matériau essentiellement imperméable à l'eau est un film de matériau polymère ou une membrane respirable, le matériau polymère étant de préférence sélectionné parmi le groupe constitué de polyoléfine, de polyester, de polyamide et de mélanges de ceux-ci.

7. Vêtement de protection selon la revendication 6, **caractérisé en ce que** le film en matériau polymère ou la membrane respirable présente une épaisseur de l'ordre de 0,005 à 0,02 mm.

8. Vêtement de protection selon l'une quelconque des revendications 1 à 7, **caractérisé en ce que** le matériau qui réfléchit le rayonnement thermique contient un métal sélectionné parmi le groupe constitué du magnésium, du titane, du vanadium, du chrome, du fer, du nickel, du cuivre, du zinc et d'alliages et de mélanges de ceux-ci.

9. Vêtement de protection selon l'une quelconque des revendications 1 à 8, **caractérisé en ce que** l'épaisseur de la couche de matériau réfléchissant le rayonnement thermique est de l'ordre de 1 à 10 µm.

10. Vêtement de protection selon l'une quelconque des revendications 1 à 9, **caractérisé en ce que** le vêtement de protection est emballé dans un film étanche à l'air et l'emballage est mis sous vide.

11. Vêtement de protection selon la revendication 10, **caractérisé en ce que** le film étanche à l'air est un film de polyoléfine, en particulier un film de polyéthylène d'une épaisseur de l'ordre de 0,01 à 0,05 mm.

12. Procédé de fabrication d'un vêtement de protection emballé pour le transport selon l'une quelconque des revendications 1 à 11, comprenant les étapes suivantes :
(a) revêtement d'un matériau essentiellement imperméable à l'eau sur un côté avec un matériau réfléchissant le rayonnement thermique, et de l'autre côté avec un matériau par le biais duquel un coussin d'air peut être produit,
(b) découpage du matériau revêtu, essentiellement imperméable à l'eau, et liaison des pièces découpées pour former un vêtement de protection,
(c) emballage du vêtement de protection avec un matériau imperméable à l'air,
(d) mise sous vide de l'emballage contenant le vêtement de protection et produit par l'emballage dans l'étape (c).

13. Procédé selon la revendication 12, **caractérisé en ce que** le revêtement du matériau essentiellement imperméable à l'eau par le matériau réfléchissant le rayonnement thermique s'effectue par évaporation sous vide, par un procédé sol-gel, ou par un procédé de pulvérisation par magnétron ou par impression d'une laque.

14. Procédé selon la revendication 12 ou 13, **caractérisé en ce que** le matériau par le biais duquel un coussin d'air peut être produit est appliqué par un procédé de laminage sur le matériau essentiellement imperméable à l'eau.

15. Procédé selon l'une quelconque des revendications 12 à 14, **caractérisé en ce que** la liaison des pièces découpées pour créer le vêtement de protection dans l'étape (b) comprend un procédé de soudage.
